# FASCICULE DE BREVET EUROPEEN

(11) **EP 0 328 852 B1**
(45) Date de publication et mention de la délivrance du brevet: **29.12.1993**
(21) Numéro de dépôt: 88830145.4
(22) Date de dépôt: 31.03.1988
(51) Int. Cl.: B60F 1/04, B61D 3/18

(54) **Perfectionnements de semi-remorques pouvant circuler sur rails et sur route**
Schiene-Strasse-Sattelanhänger
Road and rail semi-trailer

(30) Priorité: 20.01.1988 IT 2102
(43) Date de publication de la demande: 23.08.1989
(73) Titulaire: BREDA COSTRUZIONI FERROVIARIE S.p.A., 51100 Pistoia (IT)
(72) Inventeur: Mangone, Angelo, I-75100 Matera (IT)
(74) Mandataire: Russo, Saverio, Dott. Ing.

(56) Documents cités:
- EP-A- 0 241 099
- DE-A- 3 445 741
- FR-A- 2 582 589

## Description

Cette invention a pour objet des semi-remorques pouvant circuler sur rails comme des wagons ferroviaires et sur route comme des véhicules routiers, dans lesquels la transformation de véhicule ferroviaire à véhicule routier ou vice versa peut être effectuée sans l'intervention de grues,de plateforme de soulèvement ni d'autres systèmes de ce type.

Plus particulièrement, cette invention a pour objet des perfectionnements des semi-remorques bimodaux selon demande de Brevet italien 2124/A86 du 23.10.1986 et Brevet Européen 87830373 (EP-A-0 265 398) du 22.10.1987 du même demandeur, avec bogie routier amovible, pouvant circuler sur rails en formant un convoi de boggies ferroviaires et sur route comme des semi-remorques routiers normaux, respectivement avec uniquement le boogie ferroviaire ou uniquement avec le boggie routier, ou également avec les deux bogies si l'on ne veut pas extraire le bogie routier.

Dans ces véhicules l'enchâssement du boggie ferroviaire est effectué en soulevant avec la suspension du boggie routier une extrémité du châssis du semi-remorque et, par la suite, après avoir franchi la crapaudine du bogie, en abaissant le châssis avec cette même suspension jusqu'à insérer la broche de couplage du semi-remorque dans la crapaudine du bogie.

Cela provoque des difficultés de centrage de la broche de couplage du semi-remorque dans la crapaudine du bogie, pour les petites tolérances que nécéssite cette opération, et il faut que tes suspensions du boogie routier puissent effectuer des prestations élevées de manière à permettre le soulèvement du semi-remorque chargé à plein, avec un coût des suspensions plus élevé.

Cela est dû à la nécéssité d'effectuer une extra-course de 100mm. environ pour franchir la crapaudine avec la broche de couplage solidaire du bogie, et cela entraîne également une augmentation des temps de soulèvement.

Pour remédier à cet inconvénient, pour les semi-remorques dans lesquels le bogie routier ne peut être extrait, les constructeurs de véhicules bimodaux route-rails ont réalisé des dispositifs qui permettent l'application du bogie ferroviaire sans que l'extrémité du semi-remorque ne soit obligée de se soulever au dessus de la crapaudine du bogie: ces dispositifs présentent cependant le défaut d'interférer avec les dispositifs d'accrochage réciproque entre les semi-remorques, c'est à dire qu'ils sont très compliqués et ne permettent pas un accrochage élastique.

D'autre part, aussi bien les semi-remorques selon les demandes de Brevet sus mentionnées, à savoir les semi-remorques pouvant circuler sur rails sans bogie routier, que les semi-remorques dans lesquels l'exercice sur rails s'effectue en maintenant en position soulevée le bogie routier, pour pouvoir être insérés dans un convoi ferroviaire normal en partie formé de wagons normaux, doivent être dotés de bogies adaptateurs spéciaux, appelés également bogies boucliers dans cette description, devant être appliqués aussi bien à la partie postérieure qu'à la partie antérieure du train de semi-remorques, lesquels peuvent être montés rapidement et ne nécéssitent pas une manutention excessive.

L'état de la technique comprend un document DE-A-3 445 741 dans lequel le bogie ferroviaire est muni d'une traverse de couplage 85 qui s'accouple au moyen d'une contre-crapaudine à la crapaudine du bogie ferroviaire, la traverse de couplage étant munie de deux fourches 88 qui pénètrent dans deux cavités tubulaires 89 sur la partie arrière du semi-remorque, de même que les fourches 3 reliées à la traverse de couplage 1 de la présente invention.

La traverse de couplage 1 de la présente invention ne se relie pas à la partie arrière du semi-remorque uniquement à l'aide des fourches 3, mais grâce à un crochet 1d qui bloque le pivot 2 solidaire de la poutre transversale SR3 du semi-remorque, dans la gorge 1c de la traverse de couplage.

Le dispositif d'accrochage dudit document fonctionne différemment de la traverse de couplage 1 de la présente invention, car les fourches 88 sont agencées en un système d'accrochage différent réalisé au moyen des crochets 21 (fig. 12).

Le but principal de cette invention est d'améliorer la fonctionnalité des semi-remorques bimodaux route-rails, avec bogie routier amovible, et de fournir des moyens adaptables avec les modifications adéquates à tous les autres véhicules bimodaux route-rails, compris dans l'état de la technique.

Un des buts particuliers est de fournir dans les wagons bimodaux sus mentionnés avec bogie routier amovible un dispositif unique permettant le montage rapide des bogies ferroviaires intermédiaires et du wagon bouclier postérieur, grâce à des modifications simples.

Un autre but important est de fournir un wagon bouclier à monter à l'extrémité antérieure du semi-remorque pouvant être monté en utilisant te même dispositif d'accrochage ferroviaire antérieur des semi-remorques.

Un autre but important est de fournir des moyens qui rendent plus sûr l'accrochage entre les semi-remorques et qui interviennent en cas de rupture du dispositif d'accrochage principal.

Un autre but de cette invention est de fournir des moyens qui interviennent automatiquement soit pour abaisser soit pour soulever le châssis du véhicule quand on passe de la circulation sur route à la circulation sur rails ou vice versa.

A ces fins, l'invention résoud les problèmes suivants:
a) l'application des bogies intermédiaires et du wagon bouclier postérieur au semi-remorque par un dispositif qui évite le soulèvement de l'extrémité postérieure du semi-remorque au dessus de la crapaudine du boggie ferroviaire, mais qui en même temps n'intervient pas avec les systèmes d'accrochage entre les semi-remorques;
b) l'application du wagon bouclier antérieur avec les moyens qui permettent l'accrochage entre les semi-remorques;
c) un système d'enchâssement de pivots de sécurité supplémentaires dans le système d'accrochage entre les semi-remorques par l'intermédiaire d'une manoeuvre de la barre anti-emboîtement.

L'invention est exposée plus loin de manière détaillée grâce aux huit tables de dessins qui fournissent:
- la fig. 1,: une vue d'ensemble, latérale, du bogie intermédiaire relié à l'extrémité postérieure du semiremorque;
- la fig. 2,: une vue de haut des deux positions qu'assume l'interface pour permettre l'application du bogie intermédiaire indifféremment d'une de ses deux extrémités;
- la fig. 3,: un détail agrandi de l'interface de la fig.2 vue de haut;
- la fig. 4,: une section transversale du bogie et de l'interface selon les figures précédentes;
- la fig. 5,: un détail des moyens qui permettent la rotation de l'interface par rapport au bogie, ainsi que son verrouillage;
- la fig. 6,: la barre anti-emboîtement avec le système de leviers qui permet leur connexion aux pivots de sécurité du système d'accrochage entre les semi-remorques sur rails;
- la fig. 7,: une section de la fig.6 sur laquelle on remarque les dispositifs de fin de course actionnés par la barre anti-emboîtement et par le verrou de blocage du crochet qui assure la liaison de l'interface avec le pivot du semiremorque;
- la fig. 8,: le wagon bouclier qui doit être appliqué à l'extrémité postérieure du semi-remorque;
- la fig. 9,: les détails de l'interface du wagon bouclier postérieur;
- la fig.10,: les détails des moyens d'accrochage supplémentaires qui bloquent l'interface du wagon bouclier de la fig. 8 aux longerons du semi-remorque;
- la fig.11,: le wagon bouclier qui doit être appliqué à l'extrémité antérieure du semi-remorque, avec quelques détails agrandis;
- la fig.12,: la section Y-Y de la fig.11 sur laquelle on remarque les plaques profilées qui facilitent la superposition de la partie antérieure du semi-remorque;
- la fig.13,: le schéma de l'installation pneumatique à laquelle sont reliées les fins de course qui pourvoient au soulèvement et à l'abaissement du châssis du semi-remorque;
- la fig.14,: un fragment de l'installation pneumatique des freins qui alimente le dispositif de sécurité supplémentaire du dispositif d'accrochage.

Le dispositif qui permet le montage du bogie ferroviaire CF à l'extrémité postérieure SR3 du semi-remorque, est formé d'une **traverse de couplage** spéciale 1, appelée également ici interface, qui forme une gorge 1c délimitée par des ailettes de guide 1a inclinées vers le bas, à la surface inférieure de laquelle est solidaire une broche de couplage R2 reliée à la crapaudine R1 du bogie par l'intermédiaire d'un pivot R3 muni d'un dé à l'extrémité.

Le blocage de l'interface 1 à l'extrémité du semi-remorque est effectué après l'enchâssement d'un pivot 2 solidaire de la poutre transversale SR3 du semi-remorque dans la gorge 1c, grâce à un crochet 1d maintenu en position de fermeture par un verrou 1b, et deux fourches 3 qui s'enfilent dans deux cavités tubulaires 3a dans la poutre transversale nervurée SR3; le verrou est manoeuvré par une poignée 1e et reste en position de déblocage du crochet quand l'encoche 1f s'introduit dans le bord latéral de l'interface.

L'interface peut tourner, autour de l'axe du pivot R3 de la crapaudine du bogie, de 180°, pour permettre le couplage du boggie au semi-remorque, des deux extrémités.

Dans ce but, on soulève la tige 9 qui maintient l'interface en position d'accrochage en la faisant pivoter dans le sens contraire des aiguilles d'une montre autour du pivot 9b, de manière à débloquer le taquet 9a de la fourchette 10 solidaire du bogie.

La fourchette permet des rotations de l'interface de ± 5° autour de l'axe du pivot R3 de la crapaudine, de manière à pouvoir faciliter le couplage boggie/semiremorque et permettre les rotations normales du bogie pendant la marche ferroviaire.

La rotation de l'interface est facilitée par une plaque annulaire 6 solidaire du bogie CF, sur laquelle elle s'appuie avec des roulettes 7 de manière à ce que son assiette demeure horizontale.

Les plaques 4 en métal anti-frottement ont pour but de réduire le frottement rasant qui se vérifie pendant le couplage de l'interface au semi-remorque; le glissement des fourches 3 dans les cavités tubulaires 3a est facilité par la présence de plaques en métal antifrottement 3b.

Le blocage del'interface au semi-remorque est ultérieurement assuré en cas d'urgence par deux pivots 8 dans la poutre nervurée SR3 qui s'enfilent dans deux trous 1G à axe vertical dans l'interface.

Le wagon bouclier postérieur est illustré sur la fig.8 et dérive du bogie intermédiaire en applicant à l'interface un châssis 1Pa d'un côté, et de l'autre un châssis 1Pc auquel sont reliés les repoussoirs 1Pc/1 et le dispositif d'accrochage aux wagons conventionnels.

Pour faciliter son introduction sous le châssis du semi-remorque, le châssis 1Pa, à l'extrémité correspondante, est profilé de manière à former un plan incliné 1Pb: les ailettes IPd sont profilées de manière à faciliter l'introduction du pivot 2 dans la gorge 1c en maintenant leur surface au même niveau que l'aile supérieure du profilé 1Pa.

Quand le wagon bouclier n'est pas appliqué au semi-remorque, c'est à dire quand il n'est pas en service, l'interface formée par la **traverse de couplage** 1 et par les châssis supplémentaires 1Pa et 1Pc, est maintenue en position horizontale par un dispositif 13 qui leur est relié, par l'intermédiaire d'un crochet 13a qui fait prise avec un taquet 14 solidaire du bogie ferroviaire.

Ce dispositif 13 est muni de fourchettes 13c qui provoquent un blocage supplémentaire du châssis 1Pa avec le châssis SRI du semi-remorque quand le wagon bouclier est accouplé au semi-remorque: les manoeuvres du dispositif 13 sont effectuées grâce à un volant 13d et grâce à des engrenages placés dans une boîte 13b.

Le wagon bouclier antérieur est illustré sur la fig.11

Il se différencie du wagon postérieur uniquement par le système de couplage de l'interface 1A à l'extrémité antérieure du semi-remorque; en effet l'interface 1A constituée par les **traverses de couplage** 1, et par les profilés 1Ac sur lesquels sont montés les repoussoirs 1Ac/1 et le crochet de traction d'un côté, et de l'autre un dispositif 13, semblable au dispositif déjà monté sur le wagon bouclier postérieur, pour le blocage supplémentaire aux longerons SR1 du semiremorque et en alternative à une cheville 14 solidaire du bogie, est munie d'une sphère d'accrochage 15 semblable à la cheville SRA2 montée sur la poutre SR3 postérieure du semi-remorque, qui constitue avec la sphère cave SRA1 le dispositif d'accrochage SRA entre les semiremorques.

Pour cela, l'accrochage du wagon bouclier antérieur s'effectue en reliant la sphère cave SRA1 à la sphère 15 montée sur le wagon bouclier et en bloquant successivement avec les crochets 13c du dispositif 13 le châssis 1Ac du wagon bouclier au longeron SR1.

Les plaques 1Aa ont pour but de placer la partie antérieure du semi-remorque sur la sphère 15: la fermeture 1Ab appliquée sur la partie supérieure du châssis contribue également à cette manoeuvre.

Sur la fig. 6 est illustrée la barre anti-emboîtement A1 et la barre 11 qui permet sa rotation; cette barre tourne autour du pivot 11a et elle est solidaire d'une plaque 11c qui, en tournant lorsqu'elle est dégagée de la tige 12 du levier 12a réactionné par le ressort 12b, provoque par l'intermédiaire de la petite tige 11e et de la biellette 11d la rotation du pivot de sécurité SRA3 autour du petit arbre 11f garantissant encore la sécurité de l'accrochage entre les semi-remorques.

Les châssis qui constituent les interfaces des wagons boucliers peuvent tourner autour du pivot R3 de la crapaudine de manière à permettre le couplage de chaque wagon bouclier au semi-remorque, par n'importe laquelle de ses deux extrémités.

L'installation pneumatique qui permet le soulèvement de la partie postérieure du semi-remorque grâce aux suspensions du bogie routier comprend une fin de course 17 actionnée par la barre anti-emboîtement A1 quand elle pivote vers le haut pour permettre la circulation sur rails. Cette fin de course, par l'intermédiaire des valves 19, provoque le soulèvement du semi-remorque au moyen du gonflage des cylindres SP des suspensions du bogie routier: l'air arrive à travers la valve 18 et la hauteur minimum de soulèvement est prédéterminée par le robinet de fin de course 21.

La nécéssité de soulever l'extrémité du semi-remorque dans la manoeuvre de couplage du bogie ferroviaire CF, à une hauteur supérieure à celle du semi-remorque quand il circule sur route, dérive du fait que si le bogie routier est inamovible et doit voyager sur rails, il doit être soulevé d'environ 25 cm. de la surface des rails, soulèvement qu'il est difficile d'accomplir uniquement avec les cylindres de soulèvement CSA reliés en même temps au semi-remorque et aux essieux du bogie routier.

Une fois atteinte la position de soulèvement maximum du châssis et une fois que le bogie ferroviaire est inséré, la fin de course 16 actionnée par le verrou du crochet qui bloque l' interface 1 du bogie ferroviaire avec le semi-remorque actionne la valve 18 en déviant l'air qui, en état de repos, alimentait les cylindres SP des suspensions pneumatiques des roues du bogie routier, dans les cylindres CSA qui doivent soulever les essieux des roues, à l'intérieur du gabarit ferroviaire limite.

Une fois que l'on a atteint la position de soulèvement maximum des essieux, on insère des crochets de sécurité auxquels on associe une fin de course 20 qui empêche, au cas où soit désinséré le verrou 1b au cours d'une manoeuvre accidentelle de la poignée 1e, que la valve 18 alimente les cylindres SP des suspensions à travers les valves 19, quand les essieux du bogie routier sont soulevés et ainsi maintenus par le dispositif d'accrochage mécanique, en provocant la rupture.

Pour permettre au semi-remorque de circuler, les essieux du bogie routier doivent être décrochés des crochets de sécurités par une manoeuvre effectuée à la main et l'on doit extraire le verrou 1b.

Ces manoeuvres provoquent en effet, au même moment, le gonflage des cylindres des suspensions SP et le dégonflage des cylindres CSA à travers la valve 18 revenue dans la position de repos; successivement, avec l'abaissement de la barre anti-emboîtement, la valve niveleuse 22 est réactivée, provoquant le juste gonflage des cylindres SP.

Sur le schéma de la fig.14 sont illustrés les dispositifs qui provoquent les interventions de l'installation de freinage des semi-remorques par abaissement de la pression de l'air.

Le freinage peut être provoqué par la rupture du boyau 24 par le couteau 25 ou par le désenclenchement des crochets de sécurité mécanique qui entraîne l'ouverture du robinet 20a ou par la manoeuvre de la poignée 1e du verrou 1b.

## Revendications

1. **Semi-remorques pouvant circuler sur rails et sur route** , les semi-remorques étant soit du type avec bogie routier amovible soit du type avec bogie routier inamovible, avec des moyens pour le couplage au semi-remorque du bogie ferroviaire intermédiaire ou du wagon bouclier arrière, les moyens consistant en une traverse de couplage (1) munie d'une contre-crapaudine (R₂) qui s'accouple à la crapaudine (R₁) du boggie ferroviaire, la traverse de couplage étant munie de deux fourches (3) qui, en pénétrant dans deux cavités tubulaires (3a) à l'arrière du semi-remorque, empêchent tout mouvement ou rotation, aussi bien à l'horizontale qu'à la verticale, de la traverse de couplage même par rapport au semi-remorque, la liaison réciproque des semi-remorques étant effectuée sans intéresser le bogie ferroviaire, lequel a uniquement un rôle portant, avec des dispositifs solidaires des extrémités arrière et avant de chaque semiremorque caractérisés par le fait que cette traverse de couplage est munie d une gorge (1c) pour permettre son couplage à un pivot (2) solidaire de la surface inférieure de la traverse arrière du semi-remorque, la gorge (1c) étant, à cet effet, délimitée par deux plaques d'entrée, le blocage de la traverse de couplage même (1) au pivot (2) étant réalisé par un crochet (1d) qui bloque automatiquement le pivot (2) dans la gorge (1c) et reste bloqué par un verrou (1b), la traverse de couplage pouvant tourner autour de l'essieu de la crapaudine (R₁) grâce à des roulettes (7) qui s'appuient sur deux plaques semi-annulaires (6) appliquées horizontalement au bogie CF pour permettre son application à l'extrémité arrière du semi-remorque à partir d'une des deux extrémités quelconques du bogie.

2. **Semi-remorques** selon revendication 1, caractérisés par le fait que les moyens de couplage montés sur la traverse de couplage du wagon bouclier antérieur, utilisent le même système d'accrochage entre les semi-remorques, c'est à dire qu'ils sont formés d'une semi-sphère (15) identique à celle qui est montée à l'extrémité postérieure de chaque semi-remorque, coaxiale ou non à l'axe de la crapaudine du bogie, pour permettre l'accrochage ferroviaire à la calotte creuse semi-sphérique SRA1 montée à l'extrémité antérieure de chacun semiremorque, le couplage semi-remorque/wagon bouclier étant effectué en enfilant le wagon bouclier en dessous de l'extrémité du semi-remorque, après l'avoir soulevée avec des moyens adéquats, et en abaissant cette extrémité de manière à ce que la calotte creuse semi-sphérique SRA1 se superpose à la semi-sphére (15) montée sur la traverse de couplage même, la traverse de couplage étant également munie d'une fin de course mécanique (1Ab) cour délimitér le déplacement de la calotte creuse semi-spherique SRA1 pendant la manoeuvre de couplage, et des plaques inclinées (1Aa) pour centrer et ensuite bloquer latéralement l'extrémité antérieure du semi-remorque.

3. **Semi-remorques** selon les revendications 1 et 2, caractérisés par le fait que la traverse de couplage (1) est solidaire dans les wagons boucliers, à des longerons (1Ac) ou (1Pc) muni de butoirs et d'un crochet de traction ou d'autres moyens conventionnels nécéssaires pour le raccordement aux véhicules ferroviaires conventionnels à une extrémité et, à l'autre extrémité, de moyens tels qu'un dispositif (13) avec crochets (13c) pour rendre plus sûr le couplage aux longerons SR1 du semiremorque.

4. **Semi-remorques** selon les revendications 1 et 3, caractérisés par le fait que la traverse de couplage (1) est munie de deux pivots de sécurité (8) montés dans la traverse SR3 du semi-remorque qui s'enfilent dans deux trous tubulaires (1G) de la traverse de couplage (1), cette dernière étant munie également en haut de plaques anti-frottement (4) et (3b) pour faciliter la manoeuvre de couplage.

5. **Semi-remorques** selon la revendication 1, caractérisés par un système de sécurité dans le dispositif d'accrochage entre les semi-remorques, fonctionnant en parallèle avec le dispositif d'accrochage, ce système étant formé de deux pivots de blocage (SRA3) montés dans la poutre transversale SR3 postérieure du semi-remorque, placés automatiquement grâce à un système de leviers associé aux mouvements de rotation de la barre anti-emboîtement (A1) quand cette dernière est soulevée en pivotant pour permettre l'exercice ferroviaire, le mouvement des pivots de blocage (SRA3) autour de leur axe de rotation (11F) s'effectuant dans le sens opposé au sens de rotation de la barre anti-emboîtement autour du pivot (11a), les rotations des pivots autour du pivot (11f) étant obtenues avec des moyens adéquats comme, par exemple, une biellette (11d).

6. **Semi-remorques** selon les revendications 1 et 5, caractérisés par un autre système de sécurité dans le dispositif d'accrochage entre les semi-remorques, ce système étant formé d'une tubulure ou boîte (24) dérivé de la conduite générale de l'installation pneumatique du frein ferroviaire, placé entre un taillant (25) et chaque pivot (SRA3), position qui lui permet d'être tranché dans le cas d'un éventuel déplacement excessif des pivots de blocage (SRA3), en cas de rupture du dispositif d'accrochage SRA entre les semi-remorques, pour provoquer, par une chute de pression dans la conduite principale, le freinage automatique du convoi.

7. **Semi-remorques** selon la revendication 1, caractérisés par le fait que le soulèvement ou l'abaissement de l'extrémité postérieure du semi-remorque, grâce aux suspensions pneumatiques du bogie routier pour effectuer le couplage du bogie ferroviaire intermédiaire ou du wagon bouclier ou pour remettre le véhicule en rosition de marche routière, est associé aux rotations de la barre anti-emboîtement afin que, en tournant cette barre dans le sens contraire des aiguilles d'une montre pour la bloquer dans la position d'exercice ferroviaire, l'extrémité du semi-remorque se soulève jusqu'à une hauteur déterminée par une fin de course (21) tandis que, en la faisant tourner dans le sens des aiguilles d'une montre pour revenir à l'exercice sur route, l'extrémité du semi-remorque s'abaisse jusqu'à une hauteur réglée par une valve niveleuse (22), le soulèvement ou l'abaissement du semi-remorque étant commandés par une fin de course (17) associée par exemple à la position de soulèvement maximum de la barre anti-emboîtement.

8. **Semi-remorques** selon les revendications 1 et 7, représentés par des moyens qui commandent automatiquement le soulèvement des essieux des roues routières, au cas où le bogie soit inamovible, jusqu'à ce que les roues se logent à l'intérieur du gabarit ferroviaire, seulement après avoir effectué le couplage du semi-remorque avec la traverse de couplage (1) du bogie ferroviaire CF, mettant ainsi en évidence un éventuel mauvais couplage semiremorque/bogie, caractérisés par une fin de course (16) actionnée par le verrou (1b) ou par un autre élément du système de couplage interface/semi-remorque, lequel permet le soulèvement des roues du bogie routier pour les loger à l'intérieur du gabarit ferroviaire, la commande de la fin de course (16) étant neutralisée, en cas d'introduction des crochets de sécurité mécaniques qui empêchent la descente accidentelle des essieux des roues pendant l'exercice ferroviaire, grâce à un robinet (20) asservi au mouvement des crochets, le robinet empêchant le désenclenchement de la fin de course (16) lorsque les crochets sont insérés et permettant l'enclenchement de la fin de course (16),avec la manoeuvre de la poignée (1e), pour abaisser les essieux des roues, uniquement quand les crochets ne sont pas insérés.

9. **Semi-remorques** selon la revendication 8, caractérisés par le fait qu'aux crochets à enclenchement manuel et simultané sur tous les essieux du bogie routier, qui assurent le maintien des roues routières à l'intérieur du gabarit ferroviaire, est asservi un autre robinet (20a) qui permet l'échappement de la conduite générale du frein ferroviaire, rendant ainsi possible la circulation du véhicule sur rails seulement quand les crochets sont insérés.

## Claims

1. "Road and rail semitrailer ", the semitrailers being supplied either with removable road bogie or with irremovable road bogie, the devices for the coupling to the semitrailer of the railway bogie or of the rear railway adapter bogie consisting in a coupling plate provided with a counter fifth wheel which couples to the fifth wheel of the railway bogie, the coupling plate being provided with two forks penetrating in the two tubular cavities 3a to the rear of the semitrailer, avoid any movement or rotation, horizontally as well as vertically, of the same coupling plate in relation to the semitrailer, the reciprocal connection of the semitrailers being effected without interesting the railway bogie which only has a supporting function, with devices connected to the front and rear ends of each semitrailer, characterized by the fact that the coupling plate of the railway bogie is provided with a race (1c) allowing its coupling to a pivot (2) connected to the inferior surface of the rear plate of the semitrailer, the race (1c) having a V shape, the locking of the same coupling plate (1) to the pivot (2) being realized by a hook (1d) which automatically locks the pivot (2) in the race (1c) and remains locked by a bolt (1b), the coupling plate turning around the axis of the fifth wheel (R1) by its rollers (7) which lay on two semiannular plates (6) applied horizontally to the bogie CF allowing its application to the rear end of the semitrailer starting from one of the two ends of the bogie.

2. Semitrailers as per claim 1, characterized by the fact that the coupling devices assembled to the coupling plate of the front railway adapter bogie, use the sane coupling system between the semitrailers, that is they are formed by a semi-sphere (15) identical to that assembled to the rear end of each semitrailer, coaxial or non to the axis of the fifth wheel of the bogie, to allow the railway coupling by means of an empty semi-spherical cap SRA1 assembled to the front end of each semitrailer, the coupling semitrailer/railway adapter bogie being effected inserting the railway adapter bogie under the end of the semitrailer, after having lifted it with suitable devices, and lowering this end so that the empty semispherical cap SRA1 is superposed on the semisphere (15) assembled on the sane coupling plate, the coupling plate being provided with a mechanical locking device (1Ab) stopping the movement of the empty semi-spherical cap SRA1 during the coupling manoeuvre, and leaning plates (1Aa) centering and afterwards laterally jaming the front end of the semitrailer.

3. Semitrailers as per claims 1 and 2, characterized by the fact that the coupling plate (1) of the railway adapter bogie is connected to T beam (1Ac) or (1Pc) provided at one end with buffers and a traction hook or with other conventional devices necessary for the connection to conventional railway vehicules and, to the other end, by a device (13) with hooks (13c) make surer the coupling to the T beams SR1 of the semitrailer surer.

4. Semitrailers as per claims 1 and 3, characterized by the fact that the transversal plate SR3 of the semitrailer is provided with two security pivots (8) which can be inserted in two tubular holes (1G) of the coupling plate (1), the same plate being provided with antifriction plates (4) and (3b) facilitating the coupling manoeuvre.

5. Semitrailers as per claim 1, characterized by a security system in the coupling device between the semitrailers fonctionating parallelly with the coupling device, this system being formed by two locking pivots (SRA3) connected to the rear transversal beam SR3 of the semitrailer, automatically placed by a system of levers associated to rotation movements of the antitelescoping bar (A1) when the latter is lifted turning to allow the railway exercise, the movement of the locking pivots (SRA3) around their rotation axis (11F) being effected in the opposite sense of rotation of the antitelescoping bar around the pivot (11a), the rotation of the pivots around the pivot (11F) being obtained by suitable devices such as a connecting rod (11d).

6. Semitrailers as per claims 1 and 5, characterized by another security system in the coupling device between the semitrailers, this system being formed by a piping or empty body (24) derived by the general pipe of the pneumatic plant of the railway brake, placed between a cutter (25) and each pivot (SRA3), a position which allows it to be cut in case of an excessive displacement of the locking pivots (SRA3), in case of breakage of the coupling device SRA between the semitrailers, to cause, by a lowering of pression in the principal piping, the automatical braking of the train.

7. Semitrailers as per claim 1, characterized by the fact that the lifting or lowering of the rear end of the semitrailer, by pneumatic suspensions of the road bogie to effect the coupling of the railway bogie or of the railway adapter bogie or bring the vehicule again in a position to move on road, is associated to the rotations of the antitelescoping bar so that, turning this bar around pivots (11a) until the flat surface of the bar is locked in a horizontal position i.e. in a railway position, the end of the semitrailer raises up to a fixed height by an end stroke device (21) while, turning it in the opposite direction until its flat surface returns in a vertical position i.e. on road position , the end of the semitrailer lowers up to a fixed height by a levelling valve (22), the lifting or lowering of the semitrailer being controlled by an end stroke device (17) associated for example to the maximum rotation position of the antitelescoping bar.

8. Semitrailers as per claims 1 and 7, represented by devices that automatically control the lifting of the axes of the road wheels, when the bogie is irremovable, until the wheels are sheltered inside the railway profile, only after effecting the coupling of the semitrailer with the coupling plate (1) of the railway bogie CF, pointing out an incorrect coupling semitrailer/bogie, characterized by an end stroke device (16) activated by the bolt (1b) or by another element of the coupling system plate/semitrailer, allowing the lifting of the wheels of the road bogie to shelter them inside the railway profile, the control of the end stroke device (16) being neutralized, in case of introduction of the security mechanical hooks which avoid the accidental lowering of the axes of the wheels during the railway exercise, by a tap (20) connected to the movement of the hooks, the tap avoiding the disactivation of the end stroke device (16) when the hooks are inserted and allowing the activation of the end stroke device (16) with the manoeuvre of the handle (1e), to lower the axes of the wheels, only when the hooks are not inserted.

9. Semitrailers as per claim 8, characterized by the fact that to the hooks by manual and simultaneous insertion on all the axles of the road bogie, which assure the maintenance of the road wheels inside the railway profile, is connected another tap (20c) allowing the discharge of the general piping of the railway brake making it possible for the vehicule to circulate on railway only when the hooks are inserted.

## Patentansprüche

1. "Straßen- und Schienensattelanhänger"_{,} wobei die Sattelanhänger entweder mit einem entfernbaren oder nicht entfernbaren Straßendrehgestell versehen sind, wobei die Einrichtungen zum Ankoppeln an den Sattelanhänger des Schienendrehgestells oder des rückwärtigen Schienenadapterdrehgestells aus einer Kupplungsplatte bestehen, die mit einem Gegendrehschemel versehen ist, der an den Drehschemel des Schienendrehgestells ankoppelt, wobei die Kupplungsplatte mit zwei Gabeln versehen ist, die in die beiden rohrförmigen Hohlräume 3a zur Rückseite des Sattelanhängers eindringen, um eine Bewegung oder Rotation dieser Kupplungsplatte bezüglich des Sattelanhängers in horizontaler sowie vertikaler Richtung zu vermeiden, wobei die gegenseitige Verbindung der Sattelanhänger ohne Bezug auf das Schienendrehgestell erfolgt, welches nur eine unterstutzende Funktion hat, und die Einrichtungen mit dem vorderen sowie hinteren Ende eines jeden Sattelanhängers verbunden sind, dadurch gekennzeichnet, daß die Kupplungsplatte des Schienendrehgestells mit einem Laufring (1c) versehen ist, welcher deren Ankopplung an einen Drehzapfen (2) erlaubt, der mit der unteren Oberfläche der rückseitigen Platte des Sattelanhängers verbunden ist, wobei der Laufring (1c) V-förmig ist und die Verriegelung der Kupplungsplatte (1) mit dem Drehzapfen (2) mittels eines Hakens (1d) erfolgt, der den Drehzapfen (2) automatisch in dem Laufring (1c) verriegelt, und dieser mittels eines Bolzens (1b) verrriegelt bleibt, und wobei die Kupplungsplatte sich um die Achse des Drehschemels (R1) mittels ihrer Rollen (7) dreht, die auf zwei halbringförmigen Platten (6) liegen, welche horizontal an das Drehgestell CF angebracht sind, was dessen Anbringung am rückwärtigen Ende des Sattelanhängers von einem der beiden Enden des Drehgestells aus erlaubt.

2. Sattelanhänger nach Anspruch 1, dadurch gekennzeichnet, daß die auf der Kupplungsplatte des vorderen Schienenadapterdrehgestells angebrachten Kupplungseinrichtungen dasselbe Kupplungssystem zwischen den Sattelanhängern benutzen, d.h. sie werden von einer Halbkugel (15) gebildet, die mit derjenigen identisch ist, die an dem rückwärtigen Ende eines jeden Sattelanhängers angebracht ist, und zwar koaxial oder nicht koaxial mit der Achse des Drehschemels des Drehgestells, um dadurch die Schienenkopplung mittels einer leeren halbkugeligen Kappe (SRA1) zu ermöglichen, welche auf dem vorderen Ende eines jeden Sattelanhängers angebracht ist, wobei die Kopplung des Sattelanhängers/Schienenadapterdrehgestells dadurch zustande gebracht wird, daß das Schienenadapterdrehgestell unter das Ende des Sattelanhängers eingefügt wird, nachdem dieses mit Hilfe geeigneter Einrichtungen angehoben worden ist, und dieses Ende abgesenkt wird, so daß die leere halbkugelige Kappe (SRA1) auf die Halbkugel (15) aufgesetzt wird, welche auf der Kupplungsplatte angebracht ist, wobei die Kupplungsplatte mit einer mechanischen Verriegelungsplatte (1Ab) versehen ist, welche die Bewegung der leeren halbkugeligen Kappe SRA1 während des Kopplungsmanövers stoppt, und schräge Platten (1Aa) das vordere Ende des Sattelanhängers zentrieren und danach seitlich einklemmen.

3. Sattelanhänger nach Anspruch 1 und 2, dadurch gekennzeichnet, daß die Kupplungsplatte (1) des Schienenadapter-Drehgestells mit dem T-Träger (1Ac) oder (1Pc) verbunden ist, welcher an einem Ende mit Puffern und einem Zughaken oder mit anderen herkömmlichen Einrichtungen versehen ist, die für die Verbindung an herkömmliche Schienenfahrzeuge notwending sind, und an dem anderen Ende durch eine Einrichtung (13) mit Haken (13c), um die Ankopplung an die T-Träger SR1 des Sattelanhängers sicherer zu machen.

4. Sattelanhänger nach Anspruch 1 und 3, dadurch gekennzeichnet, daß die Querplatte SR3 des Sattelanhängers mit zwei Sicherheitsdrehzapfen (8) versehen ist, welche in zwei rohrförmige Löcher (1G) der Kupplungsplatte (1) eingesetzt werden können, wobei diese Platte mit Antifriktionsplatten (4) und (3b) versehen ist, welche das Kopplungsmanöver erleichtern.

5. Sattelanhänger nach Anspruch 1, gekennzeichnet durch ein Sicherheitssystem in der Kopplungseinrichtung zwischen den Sattelanhängern, welches parallel mit der Kopplungseinrichtung arbeitet, wobei dieses System von zwei Verriegelungsdrehzapfen (SRA3) gebildet wird, welche mit dem rückwärtigen Querträger SR3 des Sattelanhängers verbunden sind, wobei es automatisch von einem Hebelsystem gesetzt wird, das mit den Drehbewegungen der nicht zusammenschiebbaren Stange (A1) verknüpft wird, wenn letztere durch Drehen angehoben wird, um die Schienenanwendung zu erlauben, wobei die Bewegung der Verriegelungsdrehzapfen (SRA3) um deren Drehachse (11F) in der entgegengesetzten Drehrichtung der nicht zusammenschiebbaren Stange um den Drehzapfen (11a) bewirkt wird und wobei die Drehung der Drehzapfen um den Drehzapfen (11F) durch geeignete Einrichtungen wie z.B. einer Verbindungssstange (11d) erreicht wird.

6. Sattelanhänger nach Anspruch 1 und 5, gekennzeichnet durch eine weiteres Sicherheitssystem in der Kopplungseinrichtung zwischen den Sattelanhängern, wobei dieses System von einem Rohrsystem oder einem leeren Körper (24) gebildet wird, welches von dem allgemeinen Rohr der pneumatischen Anlage der Schienenbremse abgeleitet wird, plaziert zwischen einer Trennvorrichtung (25) und jedem Drehzapfen (SRA3), einer Position, die dessen Abtrennung bei einer übermäßigen Verlagerung der verriegelnden Drehzapfen (SRA3) im Fall eines Bruchs der Kopplungseinrichtung SRA zwischen den Sattelanhängern erlaubt, um die automatische Bremsung des Zuges durch eine Verringerung der Druckkraft im Hauptrohrsystem zu veranlassen.

7. Sattelanhänger nach Anspruch 1, dadurch gekennzeichnet, daß die Anhebung oder Absenkung des hinteren Endes des Sattelanhängers durch pneumatische Aufhängungen des Straßendrehgestells zur Kopplung des Schienendrehgestells oder des Schienenadapterdrehgestells oder zur Rückführung des Fahrzeugs in eine Position, in welcher dieses sich auf der Straße bewegt, mit den Drehungen der nicht zusammenschiebbaren Stange derart verknüpft ist, daß durch Drehung dieser Stange um die Drehzapfen (11a), bis die flache Oberfläche der Stange in einer horizontalen Lage verriegelt ist, d.h. in einer Schienenposition, das Ende des Sattelanhängers bis zu einer festgesetzten Höhe durch eine endseitige Hubeinrichtung (21) angehoben wird, während deren Drehung in der entgegengesetzten Richtung, bis deren flache Oberfläche in eine senkrechte Lage, d.h. die Straßenlage, zurückkehrt, das Ende des Sattelanhängers bis auf eine festgesetzte Höhe von einem Nivellierventil (22) abgesenkt wird, wobei Anhebung und Absenkung des Sattelanhängers von einer endseitigen Hubeinrichtung (17) gesteuert werden, welche zum Beispiel mit der maximalen Drehposition der nicht zusammenschiebbaren Stange verknüpft ist.

8. Sattelanhänger nach Anspruch 1 und 7, dargestellt von Vorrichtungen, die automatisch die Anhebung der Achsen der Straßenräder kontrollieen, wenn das Drehgestell nicht entfernbar ist, bis die Räder innerhalb des Schienenprofils geschützt sind, und zwar erst nachdem die Kopplung der Sattelanhänger mit der Kopplungsplatte (1) des Schienendrehgestells CF durchgeführt worden ist, was auf eine inkorrekte Kopplung von Sattelanhänger/Drehgestell hindeutet, gekennzeichnet durch eine endseitige Hubeinrichtung (16), die von dem Bolzen (1b) oder einem anderen Element der Kopplungssystemplatte/des Sattelanhängers aktiviert wird, was die Anhebung der Räder des Straßendrehgestells erlaubt, um diese innerhalb des Eisenbahnprofils zu schützen, wobei die Steuerung der endseitigen Hubeinrichtung (16) im Fall der Einführung der sicherheitsmechanischen Haken, welche die zufällige Absenkung der Achsen der Räder während der Schienenanwendung verhindern, durch einen Hahn (20) aufgehoben wird, der mit der Bewegung der Haken verknüpft ist, wobei der Hahn die Deaktivierung der endseitigen Hubeinrichtung (16) verhindert, wenn die Haken eingesetzt sind, und die Aktivierung der endseitgen Hubeinrichtung (16) mit der Handhabung des Handgriffes (1e) erlaubt, um nur die Achsen der Räder abzusenken, wenn die Haken nicht eingesetzt sind.

9. Sattelanhänger nach Anspruch 8, dadurch gekennzeichnet, daß mit den Haken durch manuelle oder gleichzeitige Einsetzung auf allen Achsen des Straßendrehgestells, welche die Beibehaltung der Straßenräder innerhalb des Schienenprofils garantieren, ein weiterer Hahn (20c) verbunden ist, der die Entlastung des allgemeinen Rohrsystems der Schienenbremse erlaubt, wodurch es dem Fahrzeug ermöglich wird, nur auf der Schiene umzulaufen, wenn die Haken eingesetzt sind.
